# EUROPÄISCHE PATENTANMELDUNG

(11) **EP 4 722 478 A1**
(43) Veröffentlichungstag der Anmeldung: **08.04.2026**
(21) Anmeldenummer: 25205213.9
(22) Anmeldetag: 29.09.2025
(51) Int. Cl.: E05B 67/00, E05B 73/00, E05B 45/00

(54) **SICHERHEITSVORRICHTUNG FÜR EINE MEHRZAHL VON MOBILEN GEGENSTÄNDEN**

(30) Priorität: 01.10.2024 DE 102024128474
(71) Anmelder: EKT GmbH & Co. KG, 32107 Bad Salzuflen (DE)
(72) Erfinder: SCHEFFELS, Volker, 33719 Bielefeld (DE)
(74) Vertreter: Liedtke & Partner Patentanwälte

(57) **Zusammenfassung**

Die Erfindung betrifft eine Sicherheitsvorrichtung (1), eingerichtet eine Mehrzahl von mobilen Gegenständen (12) zu sichern, wobei die Sicherheitsvorrichtung (1) Folgendes umfasst:
- ein Verriegelungsmodul (2) mit einem Gehäuse (4), einem Schloss (6) und einem in dem Gehäuse (4) angeordneten Einziehmechanismus (8),
- ein Sicherungsseil (10), welches einerseits mit dem Einziehmechanismus (8) fest gekoppelt ist und andererseits an dem Schloss (6) lösbar verriegelbar oder verriegelt ist,

wobei der Einziehmechanismus (8) ein Aufrollelement (8.1) umfasst, das in dem Gehäuse (4) aufwickelbar und abwickelbar angeordnet und derart eingerichtet ist, dass dieses durch einen Zug an einem freien Seilende (10.1) des Sicherungsseils (10) ausgezogen wird oder ausziehbar ist, so dass das Sicherungsseil (10) variabel verlängerbar und an den mobilen Gegenständen (12), diese miteinander verbindend, anbringbar ist,
wobei das freie Seilende (10.1) ein Verriegelungselement (10.1.1) umfasst, das in das Schloss (6) einführbar und arretierbar ist und wobei das Aufrollelement (8.1) und das Sicherungsseil (10) nach Aufhebung der Arretierung selbsttätig in das Gehäuse (4) einziehbar sind oder eingezogen werden.

## Beschreibung

Die Erfindung betrifft eine Sicherheitsvorrichtung für eine Mehrzahl von mobilen Gegenständen.

Sicherheitsvorrichtungen für mobile Gegenstände, wie zum Beispiel eine Außenbestuhlung für ein Restaurant, ein Fahrrad, ein Motorrad, ein Boot oder dergleichen, sind allgemein bekannt.

Aus der DE 20 2006 014 271 U1 ist ein Fahrradschloss zum Sichern eines Fahrrads bekannt.

Aus der US 5 251 464 A ist ein weiteres Fahrradschloss zum Sichern eines Fahrrads bekannt.

Der Erfindung liegt die Aufgabe zu Grunde, eine Sicherheitsvorrichtung für eine Mehrzahl von mobilen Gegenständen anzugeben, welche einfach und sicher befestigt und gelöst werden können.

Die Aufgabe wird erfindungsgemäß gelöst durch eine Sicherheitsvorrichtung mit den Merkmalen des Anspruchs 1.

Vorteilhafte Ausgestaltungen der Erfindung sind Gegenstand der Unteransprüche.

Die erfindungsgemäße Sicherheitsvorrichtung (auch Sicherungseinheit genannt) ist eingerichtet, eine Mehrzahl von mobilen Gegenständen zu sichern. Die Sicherheitsvorrichtung umfasst ein Verriegelungsmodul mit einem Gehäuse, einem Schloss und einem in dem Gehäuse angeordneten Einziehmechanismus sowie ein Sicherungsseil, welches einerseits mit dem Einziehmechanismus fest gekoppelt ist und andererseits an dem Schloss lösbar verriegelbar oder verriegelt ist, wobei der Einziehmechanismus ein Aufrollelement umfasst, das in dem Gehäuse aufwickelbar und abwickelbar angeordnet und derart eingerichtet ist, dass dieses durch einen Zug an einem freien Seilende des Sicherungsseils ausgezogen wird oder ausziehbar ist, so dass das Sicherungsseil variabel verlängerbar und an den mobilen Gegenständen, diese miteinander verbindend, anbringbar oder angebracht ist, wobei das freie Seilende ein Verriegelungselement umfasst, das in das Schloss einführbar und arretierbar oder eingeführt und arretiert ist und wobei das Aufrollelement und das Sicherungsseil nach Aufhebung der Arretierung selbsttätig in das Gehäuse einziehbar sind oder eingezogen werden.

Dabei wird insbesondere das Aufrollelement nach Aufhebung der Arretierung selbsttätig im Gehäuse aufgewickelt und daraus resultierend wird das Sicherungsseil selbsttätig in das Gehäuse eingezogen.

Insbesondere ist die Sicherheitsvorrichtung vorgesehen, mehrere mobile Gegenstände zu sichern, indem diese mittels eines Sicherungsseils miteinander verbunden und lösbar arretiert, bzw. abgeschlossen werden.

Unter einem variabel verlängerbaren Sicherungsseil wird insbesondere eine variable Verlängerung zwischen einer maximal verfügbaren Seilverlängerung und einer minimal verfügbaren Seilverlängerung verstanden.

Vorzugsweise ist das Aufrollelement als ein mechanisches Antriebselement, insbesondere als ein Federantrieb, ausgebildet. Beispielsweise kann das Aufrollelement als eine Rollfeder oder als eine Spannfeder ausgebildet sein. Die Rollfeder wird insbesondere als ein mechanischer Federantrieb mit konstantem Drehmoment eingesetzt. Hierdurch ist ein Aufwickeln mit konstanter Kraft über viele Umdrehungen ermöglicht.

Beispielsweise ist das Sicherungsseil als ein Drahtseilgewebe, ein flexibles Kunststoffseil mit einem Drahtkern oder dergleichen ausgebildet. Insbesondere ist das Sicherungsseil schnittfest oder weitgehend unzertrennlich ausgebildet.

In einer möglichen Ausführungsform ist das Gehäuse derart eingerichtet, dass sowohl das Aufrollelement als auch das Sicherungsseil im Gehäuse getrennt voneinander aufwickelbar und abwickelbar angeordnet sind. Beispielsweise kann das Gehäuse in Hochrichtung zwei übereinander angeordnete Gehäuseabschnitte aufweisen, wobei in einem ersten Gehäuseabschnitt das Aufrollelement und getrennt davon in einem zweiten Gehäuseabschnitt das Sicherungsseil aufwickelbar und abwickelbar angeordnet sind.

Darüber hinaus ist die Sicherheitsvorrichtung witterungsbeständig ausgelegt. Hierzu ist insbesondere das Gehäuse als ein Schutzgehäuse ausgebildet, welches insbesondere wasserdicht, stoßfest, staubdicht, feuchtigkeitsdicht, EMV-fest oder dergleichen ist. Beispielsweise kann das Schutzgehäuse gemäß IEC 60529 für einen Schutz nach einer der Schutzarten IP65, IP66, IP67 oder IP68 eingerichtet, insbesondere beschichtet und/oder aus einem entsprechenden Material mit entsprechenden Dichtungen gebildet, sein.

Vorzugsweise ist im Gehäuse ein Wickelträger drehbar gelagert. Der Wickelträger ist frei drehbar, insbesondere unter der Wirkung des Aufrollelements. Der Wickelträger kann beispielsweise als eine Wickeltrommel oder Wickelrolle ausgebildet sein. Der Wickelträger kann insbesondere als eine Doppelrolle oder als eine Doppeltrommel ausgebildet sein.

In einer Weiterbildung der Erfindung kann der Wickelträger zwei Wickellager umfassen, von denen sich jeweils eines in einen der Gehäuseabschnitte hinein erstreckt.

Das Schloss kann beispielsweise als ein absperrbares Schloss, insbesondere ein elektromechanisches Schloss, zum Beispiel ein QR-Code-Schloss, ein Pin-Code-Schloss, als ein mechanisches Schloss, insbesondere ein Zahlenschloss oder ein Schlüsselschloss, ausgebildet sein.

Das elektromechanische Schloss kann insbesondere eine Kommunikationsschnittstelle umfassen, über welche das Schloss fernbedienbar, insbesondere mittels einer Anwendungssoftware (auch kurz App genannt), die auf einem mobilen Gerät, wie einem Mobiltelefon, implementiert ist, entriegelbar oder verriegelbar ist.

Zusätzlich kann die Sicherheitsvorrichtung mindestens einen Sicherheitssensor, insbesondere einen Diebstahlsensor, zum Beispiel einen Erschütterungssensor, umfassen.

Des Weiteren kann vorgesehen sein, dass das Sicherungsseil und der Einziehmechanismus, insbesondere das Aufrollelement, zum Beispiel eine Wickelfeder, direkt fest miteinander verbunden sind. Beispielsweise kann der Einziehmechanismus als Aufrollelement oder Wickelelement die Wickelfeder umfassen, die im Gehäuse so angeordnet ist, dass sie auf- und abwickelbar ist und sie direkt fest mit dem Sicherungsseil verbunden ist. Dies hat den technischen Effekt, dass nach der Benutzung des Sicherungsseils mittels der Wickelfeder oder Rollfeder ein zuverlässiges und automatisches Einziehen des Sicherungsseils in das Gehäuse ermöglicht wird. Diese direkte Verbindung von Einziehmechanismus und Sicherungsseil gegenüber einer indirekten Verbindung über eine Trommel oder dergleichen ermöglicht eine effiziente Übertragung der Federkraft auf das Sicherungsseil und minimiert insbesondere das Risiko von Durchrutschen oder Fehlfunktionen und ermöglicht gleichzeitig ein sicheres und reibungsloses Einziehen des Sicherungsseils, wodurch die Betriebssicherheit und die Handhabung der beanspruchten Vorrichtung verbessert werden.

Eine Weiterbildung sieht eine Bremseinheit vor, die ausgebildet ist, den Einziehmechanismus beim Einziehen des Sicherungsseils abzubremsen, wobei die Bremseinheit mit dem Einziehmechanismus derart gekoppelt ist, dass das Sicherungsseil gleichmäßig, insbesondere mit einer konstanten Geschwindigkeit, einziehbar ist oder eingezogen wird. Beispielsweise kann die Bremseinheit eine Federeinheit umfassen, die in einem inaktiven Zustand der Bremseinheit gesichert ist oder in einem aktiven Zustand der Bremseinheit entsichert ist. Die Bremseinheit bildet insbesondere eine Einziehbremse. Die Bremseinheit als Einziehbremse ist eingerichtet, eine bei Aufhebung der Arretierung anfallende Zugkraft des Sicherungsseils abzubremsen. Die Federeinheit kann beispielsweise als eine Triebfeder, eine Zugfeder mit Bremsbacken, in Kombination mit einer Rotationsbremse oder dergleichen ausgebildet sein. Auch kann die Federeinheit als eine Einziehfeder mit einer vorgegebenen Einziehfederkraft ausgebildet sein. Darüber hinaus können das Aufrollelement, zum Beispiel eine Seiltrommel, und die Bremseinheit in einem Eingriff, zum Beispiel in einem Zahneingriff, oder einem anderen geeigneten Verbund sein, um gleichmäßig ein Einziehen des Sicherungsseiles zu bewirken.

Zusätzlich kann eine Verriegelungseinheit vorgesehen sein, die zumindest einen Einzug-Stopp-Mechanismus und/oder einen Auszug-Stopp-Mechanismus umfasst. Die Verriegelungseinheit kann als eine mechanische oder elektromagnetische Verriegelung ausgebildet sein, welche eine Fixierung des Aufrollelements, insbesondere der Seiltrommel, und/oder eine Fixierung des Sicherungsseils ausübt.

Der Einzug-Stopp-Mechanismus kann beispielsweise eingerichtet sein, das Sicherungsseil in jeder beliebigen Ausziehposition zu sichern. Beispielsweise kann der Einzug-Stopp-Mechanismus als ein Rasthaken ausgebildet sein, der in das Aufrollelement und/oder in das Sicherungsseil, zum Beispiel in eine korrespondierende Rastaufnahme, rastend eingreift, um das Sicherungsseil in der betreffenden Ausziehposition zu fixieren und zu halten. Bevorzugt ist der Einzug-Stopp-Mechanismus als eine Verriegelung des Aufrollelements, beispielsweise als eine lösbare mechanische Verriegelung oder als eine lösbare Magnetverriegelung, ausgebildet.

Der Auszug-Stopp-Mechanismus kann beispielsweise eingerichtet sein, während der Arretierung des Schlosses eine unbenutzte Seillänge gegen ein Herausziehen zu sichern. Beispielsweise kann der Auszug-Stopp-Mechanismus als ein Rasthaken ausgebildet sein, der in das Sicherungsseil, zum Beispiel in eine korrespondierende Rastaufnahme, rastend eingreift, um dieses in der betreffenden Ausziehposition zu fixieren und zu halten.

Zur Entriegelung der Verriegelungseinheit kann beispielsweise ein mechanisches Entriegelungselement, insbesondere eine Entriegelungstaste, außen am Gehäuse vorgesehen sein.

Ausführungsbeispiele der Erfindung werden im Folgenden anhand von Zeichnungen näher erläutert.

### Darin zeigen:

- Figur 1: schematisch in perspektivischer Ansicht eine Sicherheitsvorrichtung,
- Figur 2: schematisch in perspektivischer Ansicht die Sicherheitsvorrichtung, montiert an mobilen Gegenständen,
- Figur 3: schematisch in Schnittdarstellung die Sicherheitsvorrichtung und
- Figur 4: schematisch in Schnittdarstellung die Sicherheitsvorrichtung mit beiden Aufwicklungsarten für das Sicherungsseil.

Einander entsprechende Teile sind in allen Figuren mit den gleichen Bezugszeichen versehen.

**Figur 1** zeigt schematisch in perspektivischer Ansicht eine Sicherheitsvorrichtung 1 zur Sicherung von einer Mehrzahl von mobilen Gegenständen 12 (dargestellt in Figur 2) und ist als ein Anti-Diebstahlmodul ausgebildet.

Die Sicherheitsvorrichtung 1 ist eingerichtet, die Mehrzahl von mobilen Gegenständen 12, wie Tische, Stühle 12.2, mehrere Fahrräder oder dergleichen, zu sichern.

Die Sicherheitsvorrichtung 1 umfasst ein Verriegelungsmodul 2 mit einem Gehäuse 4, einem Schloss 6 und einem in dem Gehäuse 4 angeordneten Einziehmechanismus 8 sowie ein Sicherungsseil 10.

Das Gehäuse 4 ist insbesondere als ein Schutzgehäuse ausgebildet. Beispielsweise kann das Gehäuse 4 gemäß IEC 60529 für einen Schutz nach einer der Schutzarten IP65, IP66, IP67 oder IP68 eingerichtet, insbesondere beschichtet und/oder aus einem entsprechenden Material mit entsprechenden Dichtungen gebildet, sein.

Das Verriegelungsmodul 2 ist als ein Einziehschloss ausgebildet. Dazu ist das Sicherungsseil 10 einerseits mit dem Einziehmechanismus 8 fest gekoppelt und andererseits an dem Schloss 6 lösbar verriegelbar oder verriegelt.

Der Einziehmechanismus 8 umfasst ein Aufrollelement 8.1, das in dem Gehäuse 4 aufwickelbar und abwickelbar angeordnet und derart eingerichtet ist, dass dieses durch einen Zug an einem freien Seilende 10.1 des Sicherungsseils 10 ausgezogen wird oder ausziehbar ist, so dass das Sicherungsseil 10 variabel verlängerbar und an mobilen Gegenständen 12, diese miteinander verbindend, anbringbar ist. Das Aufrollelement 8.1 ist insbesondere als ein über eine externe Kraft abwickelbares und selbsttätig aufwickelbares Element ausgebildet.

Insbesondere ist die Sicherheitsvorrichtung 1 vorgesehen, mehrere mobile Gegenstände 12 zu sichern, indem diese mittels des Sicherungsseils 10 miteinander verbunden und lösbar arretiert werden, wie in Figur 2 gezeigt.

Das freie Seilende 10.1 umfasst ein Verriegelungselement 10.1.1, das in das Schloss 6 einführbar und arretierbar ist. Das Aufrollelement 8.1 und das Sicherungsseil 10 sind/werden nach Aufhebung der Arretierung selbsttätig in das Gehäuse 4 einziehbar oder eingezogen. Ein gegenüberliegendes Seilende 10.2 ist mit dem Aufrollelement 8.1 gekoppelt, insbesondere fest verbunden.

Unter einem variabel verlängerbaren Sicherungsseil 10 wird insbesondere eine variable Verlängerung gemäß Pfeil 100 zwischen einer maximal verfügbaren Seilverlängerung und einer minimal verfügbaren Seilverlängerung verstanden.

Vorzugsweise ist das Aufrollelement 8.1 als ein mechanisches Antriebselement ausgebildet. Beispielsweise ist das Aufrollelement 8.1 als ein Federantrieb ausgebildet. Insbesondere ist das Aufrollelement 8.1 als eine Rollfeder 8.1.1, beispielsweise als eine selbsttätige Aufrollfeder oder als ein anderes geeignetes Federelement, insbesondere als eine Spannfeder, ausgebildet. Die Rollfeder 8.1.1 wird insbesondere als ein mechanischer Federantrieb mit konstantem Drehmoment eingesetzt. Hierdurch wird ein selbsttätiges Aufwickeln des Sicherungsseils 10 mit konstanter Kraft über viele Umdrehungen ermöglicht.

Beispielsweise ist das Sicherungsseil 10 als ein Drahtseilgewebe, ein flexibles Kunststoffseil mit einem Drahtkern 10.3 oder dergleichen ausgebildet. Insbesondere ist das Sicherungsseil 10 schnittfest oder weitgehend unzertrennlich ausgebildet.

Vorzugsweise ist im Gehäuse 4 ein Wickelträger 14 drehbar gelagert. Der Wickelträger 14 ist frei drehbar, insbesondere unter der Wirkung des Aufrollelements 8.1. Beispielsweise ist im Gehäuse 4 um eine Drehachse 14.0 drehbar gelagert.

Insbesondere sind das Sicherungsseil 10 und der Einziehmechanismus 8 direkt fest miteinander verbunden. Beispielsweise kann der Einziehmechanismus 8 als Aufrollelement 8.1 die Rollfeder 8.1.1 (auch Wickelfeder genannt) umfassen, die im Gehäuse 4 derart angeordnet ist, dass sie auf- und abwickelbar ist und sie direkt fest mit dem Sicherungsseil 10 verbunden ist. Diese direkte Verbindung von Rollfeder 8.1.1 und Sicherungsseil 10 gegenüber einer indirekten Verbindung über eine Trommel oder dergleichen ermöglicht eine effiziente Übertragung der Federkraft auf das Sicherungsseil 10 und minimiert das Risiko von Durchrutschen oder Fehlfunktionen und ermöglicht ein sicheres und reibungsloses Einziehen des Sicherungsseils 10.

Das Schloss 6 kann beispielsweise als ein absperrbares Schloss 6, insbesondere ein elektromechanisches Schloss 6 oder ein mechanisches Schloss 6 ausgebildet sein. Das Schloss 6 umfasst ein zu dem Verriegelungselement 10.1.1 korrespondierendes Gegenverriegelungselement 6.1.

Das Schloss 6 kann beispielsweise eingerichtet sein, mittels eines QR-Codes, eines digitalen Zahlencodes, einer digitalen Pin oder dergleichen verriegelt oder entriegelt zu werden. Mit anderen Worten: Das Schloss 6 ist als ein elektronisches Schloss 6, insbesondere ein elektronisches Zahlenschloss, ein elektronisches Codeschloss, elektronisches Pinschloss oder dergleichen, ausgebildet. Hierzu kann das Schloss 6 eine entsprechende Eingabeeinheit 6.2, insbesondere ein Touch-Display oder dergleichen, umfassen. Die Eingabeeinheit 6.2 ist beispielsweise in das Gehäuse 4 an einer geeigneten und von außen zugänglichen Stelle integriert.

Alternativ oder zusätzlich kann das Schloss 6 als ein mechanisches Schloss 6, insbesondere als ein analoges Zahlenschloss oder ein Schlüsselschloss, ausgebildet sein. Dabei kann das als Zahlenschloss ausgebildete Schloss 6 als Eingabeeinheit 6.2 beispielsweise mindestens einen oder mehrere Drehknöpfe umfassen, die drehbar im Gehäuse 4 gelagert und von außen zugänglich bedienbar sind. Alternativ kann das als Schlüsselschloss ausgebildete Schloss 6 als Eingabeeinheit 6.2 beispielsweise mindestens einen oder mehrere Drehknöpfe umfassen, die drehbar im Gehäuse 4 gelagert und von außen zugänglich, bedienbar sind.

Zusätzlich kann die Sicherheitsvorrichtung 1 eine Kommunikationsschnittstelle 16, zum Beispiel eine Funkschnittstelle, eine Bluetooth-Schnittstelle, eine WLAN-Schnittstelle oder dergleichen, umfassen, über welche das Schloss 6 fernbedienbar, insbesondere entriegelbar oder verriegelbar, ist. Beispielsweise kann eine entsprechende Anwendungssoftware auf einem mobilen Gerät, insbesondere einem Mobiltelefon, implementiert sein, mittels welcher das Schloss 6 ferngesteuert entriegelt oder verriegelt werden kann.

Des Weiteren kann die Sicherheitsvorrichtung 1 mindestens eine Recheneinheit 18, insbesondere eine integrierte Schaltung, und/oder eine Sensoreinheit 20, insbesondere einen Sicherheitssensor, zum Beispiel einen Diebstahlsensor, einen Erschütterungssensor, einen Stoßsensor, einen Bewegungssensor oder dergleichen, umfassen.

Die Sensoreinheit 20, die Recheneinheit 18 und die Kommunikationsschnittstelle 16 können insbesondere derart miteinander signaltechnisch gekoppelt sein und derart miteinander wechselwirken, dass im an den mobilen Gegenständen 12 befestigten Zustand der Sicherheitsvorrichtung 1 und im geschlossenen und gesicherten Zustand des Schlosses 6 eine Bewegung der mobilen Gegenstände 12 und/oder eine Erschütterung an Komponenten der Sicherheitsvorrichtung 1 erfasst, analysiert und überwacht wird.

Beispielsweise kann anhand der Einhaltung und/oder Überschreitung von Grenzwerten der erfassten Sensorwerte auf einen betriebsgemäßen Zustand beziehungsweise auf einen unerwünschten Zustand, beispielsweise ein versuchter Diebstahl, geschlossen werden und ein Alarmsignal über eine Ausgabeeinheit 22, zum Beispiel ein Lautsprecher, eine Anzeigeeinheit oder dergleichen, im Gehäuse 4 ausgegeben und/oder über die Kommunikationsschnittstelle 16 an eine Zentrale, insbesondere an eine Überwachungszentrale, an eine Mobileinheit des Eigentümers der mobilen Gegenstände 12 oder dergleichen, gesendet werden.

Zusätzlich kann eine Ortungseinheit 24, zum Beispiel ein GPS Tracker oder dergleichen, im Gehäuse 4 integriert sein. Die Ortungseinheit 24 kann derart eingerichtet sein, dass bei einer Bewegung der Ortungseinheit 24 und somit der zu überwachenden mobilen Gegenstände 12 weg von einem vorgegebenen Ort regelmäßig direkt über die Ortungseinheit 24 und/oder über die Kommunikationsschnittstelle 16 ein Bewegungssignal in Echtzeit ausgesendet wird.

Zum Beispiel kann die Ortungseinheit 24 und/oder die Sensoreinheit 20 aktiviert werden, wenn das Schloss 6 geschlossen ist. Alternativ oder zusätzlich können die Ortungseinheit 24 und/oder die Sensoreinheit 20 manuell oder die Kommunikationsschnittstelle 16 von der Ferne aktiviert werden. Alternativ oder zusätzlich kann die Ortungseinheit 24 nur bei Erfassung eines Diebstahlalarms aktiviert werden. Hierdurch arbeitet die Ortungseinheit 24 besonders sparsam.

Insbesondere ist die Sicherheitsvorrichtung 1 als eine autarke, mittels einer Batterie 26 betriebene oder mittels eines wiederaufladbaren Akkumulators 28 betriebene Einheit ausgeführt. Beispielsweise können die elektronischen Komponenten, wie zum Beispiel Kommunikationsschnittstelle 16, Sensoreinheit 20, Recheneinheit 18, die elektronische Eingabeeinheit 6.2, die Ortungseinheit 24 und andere, mittels der internen Batterie 26 oder des internen Akkumulators 28 betrieben werden.

Die Sicherheitsvorrichtung 1 kann zudem eine Ladeschnittstelle 30 am Gehäuse 4 zum Aufladen des Akkumulators 28 aufweisen.

Darüber hinaus kann die Sicherheitsvorrichtung 1 eine Bremseinheit 32 umfassen, die ausgebildet ist, den Einziehmechanismus 8 beim Einziehen des Sicherungsseils 10 abzubremsen. Beispielsweise ist die Bremseinheit 32 mit dem Einziehmechanismus 8 derart gekoppelt, dass das Sicherungsseil 10 gleichmäßig, insbesondere mit einer konstanten Geschwindigkeit, einziehbar ist oder eingezogen wird. Die Bremseinheit 32 ist insbesondere in das Gehäuse 4 integriert. Beispielsweise kann die Bremseinheit 32 als ein separates Modul in dem Gehäuse 4 angeordnet sein.

Zusätzlich kann eine Verriegelungseinheit 34 vorgesehen sein, die zumindest einen Einzug-Stopp-Mechanismus 34.1 und/oder einen Auszug-Stopp-Mechanismus 34.2 (dargestellt in Figur 3) umfasst. Die Verriegelungseinheit 34 kann als eine mechanische oder elektromagnetische Verriegelung ausgebildet sein, welche eine Fixierung des Aufrollelements 8.1, insbesondere einer Seiltrommel, des Wickelträgers 14 und/oder eine Fixierung des Sicherungsseils 10 ausübt.

Zur Entriegelung der optionalen Verriegelungseinheit 34 kann beispielsweise optional ein mechanisches Entriegelungselement 36, insbesondere eine Entriegelungstaste, außen am Gehäuse 4 vorgesehen sein. Alternativ kann das Entriegelungselement 36 auch im Gehäuse 4 integriert sein und mittels der elektronischen Eingabeeinheit 6.2 aktiviert werden.

**Figur 2** zeigt schematisch in perspektivischer Ansicht die Sicherheitsvorrichtung 1, montiert an mobilen Gegenständen 12. Bei den mobilen Gegenständen 12 kann es sich um wertvolle Objekte, zum Beispiel mindestens einen Tisch 12.1, Stühle 12.2, Fahrräder, Motorräder, Boote, Fahrzeuganhänger oder dergleichen handeln.

Das Gehäuse 4 des Verriegelungsmoduls 2 ist sicher an einem der mobilen Gegenstände 12, zum Beispiel einem Tisch 12.1, befestigt. Insbesondere kann das Gehäuse 4 stoffschlüssig, kraftschlüssig und/oder formschlüssig an einem der mobilen Gegenstände 12, wie dem Tisch 12.1, befestigt sein oder werden. Beispielsweise ist das Gehäuse 4 an den Tisch 12.1 geklebt, genietet, verplombt oder dergleichen.

Das Sicherungsseil 10 kann beispielsweise durch Durchgänge 12.3 in den mobilen Gegenständen 12 gefädelt werden und diese gemeinsam miteinander verbinden, bevor das freie Seilende 10.1 (dargestellt in Figur 1) in das Schloss 6 gesteckt und verriegelt wird.

Figur 2 zeigt nur einen möglichen Anwendungsfall für die Sicherheitsvorrichtung 1, ausgebildet als autarke Diebstahlsicherung mit Einziehmechanismus 8 (dargestellt in Figur 1). Es sind andere Anwendungen, wie zum Beispiel Kunstgegenstände, Motorräder, Fahrräder, möglich.

**Figur 3** zeigt schematisch in Schnittdarstellung die Sicherheitsvorrichtung 1.

Das Gehäuse 4 ist beispielsweise derart eingerichtet, dass sowohl das Aufrollelement 8.1 als auch das Sicherungsseil 10 im Gehäuse 4 getrennt voneinander aufwickelbar und abwickelbar angeordnet sind.

Beispielsweise kann das Gehäuse 4 in Hochrichtung z zwei übereinander angeordnete Gehäuseabschnitte 4.1, 4.2 aufweisen. In einem ersten Gehäuseabschnitt 4.1 kann das Aufrollelement 8.1 und getrennt davon in einem zweiten Gehäuseabschnitt 4.2 kann das Sicherungsseil 10 aufwickelbar und abwickelbar angeordnet sein.

Der Wickelträger 14 kann beispielsweise als eine Wickeltrommel oder Wickelrolle ausgebildet sein. Der Wickelträger 14 kann insbesondere als eine Doppelrolle oder als eine Doppeltrommel ausgebildet sein. Beispielsweise kann der Wickelträger 14 zwei Wickellager 14.1, 14.2 umfassen, von denen sich jeweils eines in einen der Gehäuseabschnitte 4.1, 4.2 hinein erstreckt.

Ein erster Wickellager 14.1 ist beispielsweise als ein Lagerbolzen, Lagerzapfen oder dergleichen ausgebildet, auf welchem das Aufrollelement 8.1 im ersten Gehäuseabschnitt 4.1 aufwickelbar und abwickelbar gelagert ist.

Ein zweites Wickellager 14.2 ist beispielsweise als ein Lagerbolzen, Lagerzapfen oder dergleichen ausgebildet, auf welchem das Sicherungsseil 10 im zweiten Gehäuseabschnitt 4.2 abwickelbar und mittels des Aufrollelements 8.1 automatisch aufwickelbar gelagert ist.

Zwischen den Gehäuseabschnitten 4.1 und 4.2 kann der Wickelträger 14 ein Trennelement 14.3, insbesondere Trennwände, Trennscheiben oder dergleichen, zur separaten Aufwicklung und Abwicklung von Aufrollelement 8.1 und Sicherungsseil 10 aufweisen. Das oder die Trennelemente 14.3 können optional Führungen, insbesondere Nuten, Durchbrüche, Stege oder dergleichen, zum Führen des Aufrollelements 8.1 und des Sicherungsseils 10 beim Aufwickeln und Abwickeln dieser aufweisen.

Alternativ kann die Rollfeder 8.1.1 lose im zugehörigen ersten Gehäuseabschnitt 4.1 und somit ohne erstes Wickellager 14.1 angeordnet sein und aufgrund ihrer Federkraft eingerichtet sein, sich selbsttätig aus dem abgewickelten Zustand geordnet wieder aufzuwickeln.

Der Wickelträger 14 kann insbesondere im Schnitt eine H-Form aufweisen. Ein Mittelsteg 14.4 der H-Form bildet das zweite Wickellager 14.2. Einer der Schenkel 14.5 oder beide Schenkel 14.5 bildet/bilden jeweils das Trennelement 14.3. Außen an einem der Schenkel 14.5 erstreckt sich das erste Wickellager 14.1 senkrecht weg vom Schenkel 14.5. Dabei kann eine Innenwand 4.3 des Gehäuses 4 als Trennelement 14.3 und/oder als Abstützelement 4.4 ausgebildet sein.

Das als Rollfeder 8.1.1 ausgebildete Aufrollelement 8.1 kann insbesondere eine Blattfeder oder ein Metallband sein und in mehreren Wicklungen um das erste Wickellager 14.1 gewickelt sein.

Das Sicherungsseil 10 kann insbesondere ein Rundseil mit einem Drahtkern 10.3, einem äußeren und/oder inneren Drahtgewebe, einer äußeren und/oder inneren Drahtbewährung oder dergleichen sein. Das Sicherungsseil 10 ist insbesondere robust und weitgehend unzerstörbar, insbesondere schnittfest, reißfest, bruchfest, zugfest oder dergleichen, ausgeführt.

Je nach Abmessungen von Sicherungsseil 10 und/oder Wickelträger 14 kann das Sicherungsseil 10 in mehreren Windungen geordnet um das zweite Wickellager 14.2 gewickelt sein.

Die Bremseinheit 32 kann beispielsweise eine Federeinheit umfassen, die in einem inaktiven Zustand der Bremseinheit 32 gesichert ist oder in einem aktiven Zustand der Bremseinheit 32 entsichert ist. Die Bremseinheit 32 ist insbesondere als eine Einziehbremse ausgebildet.

Die Bremseinheit 32 als Einziehbremse ist eingerichtet, eine bei Aufhebung der Arretierung des Schlosses 6 anfallende Zugkraft des Sicherungsseils 10 abzubremsen. Die Federeinheit kann beispielsweise als eine Triebfeder, eine Zugfeder mit Bremsbacken, in Kombination mit einer Rotationsbremse oder dergleichen ausgebildet sein. Auch kann die Federeinheit als eine Einziehfeder mit einer vorgegebenen Einziehfederkraft ausgebildet sein. Darüber hinaus können das Aufrollelement 8.1, zum Beispiel die Rollfeder 8.1.1 oder der Wickelträger 14, und die Bremseinheit 32 in einem Eingriff, zum Beispiel in einem Zahneingriff, oder einem anderen geeigneten Verbund sein, um gleichmäßig ein Einziehen des Sicherungsseiles 10 zu bewirken.

Eine erste Bremseinheit 32.1 kann beispielsweise im Bereich des Wickelträgers 14 über eine Verzahnung 38 in einem Eingriff mit dem Einziehmechanismus 8 stehen. Insbesondere steht die erste Bremseinheit 32.1 über die Verzahnung 38 mit dem Trennelement 14.3 im Eingriff, um den Wickelträger 14 bei Aktivierung der ersten Bremseinheit 32.1 derart abzubremsen, dass das Sicherungsseil 10 gleichmäßig, insbesondere mit konstanter Geschwindigkeit, eingezogen wird.

Alternativ oder zusätzlich kann eine zweite Bremseinheit 32.2 vorgesehen sein. Die zweite Bremseinheit 32.2 kann beispielsweise zentral über eine Achse, insbesondere den Mittelsteg 14.4, im Eingriff mit dem Wickelträger 14 sein, um diesen bei Aktivierung der zweiten Bremseinheit 32.2 derart abzubremsen, dass das Sicherungsseil 10 gleichmäßig, insbesondere mit konstanter Geschwindigkeit, eingezogen wird.

Die Verriegelungseinheit 34 umfasst als Einzug-Stopp-Mechanismus 34.1 beispielsweise einen Verriegelungsstift oder einen Verriegelungshaken. Der Einzug-Stopp-Mechanismus 34.1 ist insbesondere eingerichtet, das Aufrollelement 8.1, das Sicherungsseil 10 und/oder den Wickelträger 14 in jeder beliebigen Ausziehposition zu sichern. Beispielsweise kann der Verriegelungsstift oder der Verriegelungshaken nach Aktivierung ausgebildet sein, in den Wickelträger 14, in das Aufrollelement 8.1 und/oder in das Sicherungsseil 10, zum Beispiel in eine korrespondierende Rastaufnahme, direkt rastend einzugreifen, um das Sicherungsseil 10 in der betreffenden Ausziehposition zu fixieren und zu halten. Bevorzugt ist der Einzug-Stopp-Mechanismus 34.1 als eine Verriegelung des Aufrollelements 8.1 oder des Wickelträgers 14, beispielsweise als eine lösbare mechanische Verriegelung, ausgebildet. Alternativ kann der Einzug-Stopp-Mechanismus 34.1 als eine lösbare Magnetverriegelung ausgebildet sein. Hierzu können beispielsweise die Verriegelungseinheit 34 einerseits und der Wickelträger 14, das Aufrollelement 8.1 und/oder das Sicherungsseil 10 andererseits bereichsweise aus entsprechenden magnetischen Materialien gebildet sein, welche lösbar miteinander verbunden werden können.

Die Verriegelungseinheit 34 kann darüber hinaus den Auszug-Stopp-Mechanismus 34.2 umfassen, der beispielsweise eingerichtet ist, während der Arretierung des Schlosses 6 eine unbenutzte Seillänge des Sicherungsseils 10 gegen ein Herausziehen zu sichern. Beispielsweise kann der Auszug-Stopp-Mechanismus 34.2 als ein Rasthaken oder Raststift ausgebildet sein, der in das Sicherungsseil 10, zum Beispiel in eine korrespondierende Rastaufnahme, direkt rastend eingreift, um dieses in der betreffenden Ausziehposition zu fixieren und zu halten.

**Figur 4** zeigt schematisch in Schnittdarstellung die Sicherheitsvorrichtung 1. In dieser Figur 4 sind beide Aufwicklungsarten für das Sicherungsseil 10 dargestellt: Das Sicherungsseil 10 kann weitgehend lose und ungeordnet auf dem zweiten Wickellager 14.2 (linke Seite des zweiten Gehäuseabschnitts 4.2) oder geordnet (rechte Seite des zweiten Gehäuseabschnitts 4.2) in mehreren Wicklungen gewickelt sein/werden.

### BEZUGSZEICHENLISTE

- 1: Sicherheitsvorrichtung
- 2: Verriegelungsmodul
- 4: Gehäuse
- 4.1: erster Gehäuseabschnitt
- 4.2: zweiter Gehäuseabschnitt
- 4.3: Innenwand
- 4.4: Abstützelement
- 6: Schloss
- 6.1: Gegenverriegelungselement
- 6.2: Eingabeeinheit
- 8: Einziehmechanismus
- 8.1: Aufrollelement
- 8.1.1: Rollfeder
- 10: Sicherungsseil
- 10.1: freies Seilende
- 10.1.1: Verriegelungselement
- 10.2: gegenüberliegendes Seilende
- 10.3: Drahtkern
- 12: mobile Gegenstände
- 12.1: Tisch
- 12.2: Stühle
- 12.3: Durchgang
- 14: Wickelträger
- 14.0: Drehachse
- 14.1: erstes Wickellager
- 14.2: zweites Wickellager
- 14.3: Trennelement
- 14.4: Mittelsteg
- 14.5: Schenkel
- 16: Kommunikationsschnittstelle
- 18: Recheneinheit
- 20: Sensoreinheit
- 22: Ausgabeeinheit
- 24: Ortungseinheit
- 26: Batterie
- 28: Akkumulator
- 30: Ladeschnittstelle
- 32: Bremseinheit
- 32.1: erste Bremseinheit
- 32.2: zweite Bremseinheit
- 34: Verriegelungseinheit
- 34.1: Einzug-Stopp-Mechanismus
- 34.2: Auszug-Stopp-Mechanismus
- 36: Entriegelungselement
- 38: Verzahnung

- 100: Pfeil

- z: Hochrichtung

## Patentansprüche

1. Sicherheitsvorrichtung (1), eingerichtet eine Mehrzahl von mobilen Gegenständen (12) zu sichern, wobei die Sicherheitsvorrichtung (1) Folgendes umfasst:
- ein Verriegelungsmodul (2) mit einem Gehäuse (4), einem Schloss (6) und einem in dem Gehäuse (4) angeordneten Einziehmechanismus (8),
- ein Sicherungsseil (10), welches einerseits mit dem Einziehmechanismus (8) fest gekoppelt ist und andererseits an dem Schloss (6) lösbar verriegelbar oder verriegelt ist,
wobei der Einziehmechanismus (8) ein Aufrollelement (8.1) umfasst, das in dem Gehäuse (4) aufwickelbar und abwickelbar angeordnet und derart eingerichtet ist, dass dieses durch einen Zug an einem freien Seilende (10.1) des Sicherungsseils (10) ausgezogen wird oder ausziehbar ist, so dass das Sicherungsseil (10) variabel verlängerbar und an den mobilen Gegenständen (12), diese miteinander verbindend, anbringbar ist,
wobei das freie Seilende (10.1) ein Verriegelungselement (10.1.1) umfasst, das in das Schloss (6) einführbar und arretierbar ist und wobei das Aufrollelement (8.1) und das Sicherungsseil (10) nach Aufhebung der Arretierung selbsttätig in das Gehäuse (4) einziehbar sind oder eingezogen werden.

2. Sicherheitsvorrichtung (1) nach Anspruch 1,
wobei das Aufrollelement (8.1) als eine Rollfeder (8.1.1) ausgebildet ist.

3. Sicherheitsvorrichtung (1) nach Anspruch 1 oder 2,
wobei das Sicherungsseil (10) als ein Drahtseilgewebe oder ein flexibles Kunststoffseil mit einem Drahtkern (10.3) ausgebildet ist.

4. Sicherheitsvorrichtung (1) nach einem der vorhergehenden Ansprüche, wobei das Gehäuse (4) derart eingerichtet ist, dass sowohl das Aufrollelement (8.1) als auch das Sicherungsseil (10) im Gehäuse (4) getrennt voneinander aufwickelbar und abwickelbar angeordnet sind.

5. Sicherheitsvorrichtung (1) nach einem der vorhergehenden Ansprüche, wobei das Gehäuse (4) in Hochrichtung (z) zwei übereinander angeordnete Gehäuseabschnitte (4.1, 4.2) aufweist, wobei in einem ersten Gehäuseabschnitt (4.1) das Aufrollelement (8.1) und getrennt davon in einem zweiten Gehäuseabschnitt (4.2) das Sicherungsseil (10) aufwickelbar und abwickelbar angeordnet sind.

6. Sicherheitsvorrichtung (1) nach einem der vorhergehenden Ansprüche, wobei im Gehäuse (4) ein Wickelträger (14) drehbar gelagert ist.

7. Sicherheitsvorrichtung (1) nach Anspruch 6,
wobei der Wickelträger (14) als eine Doppelrolle ausgebildet ist.

8. Sicherheitsvorrichtung (1) nach Anspruch 6 oder 7,
wobei der Wickelträger (14) zwei Wickellager (14.1, 14.2) umfasst, von denen sich jeweils eines in einen der Gehäuseabschnitte (4.1, 4.2) hinein erstreckt.

9. Sicherheitsvorrichtung (1) nach einem der vorhergehenden Ansprüche, wobei das Schloss (6) als ein absperrbares Schloss (6), insbesondere ein elektromechanisches Schloss (6) oder als ein mechanisches Schloss (6), ausgebildet ist.

10. Sicherheitsvorrichtung (1) nach einem der vorhergehenden Ansprüche, wobei eine Kommunikationsschnittstelle (16) im Gehäuse (4) integriert ist, über welche das Schloss (6) fernbedienbar ist.

11. Sicherheitsvorrichtung (1) nach einem der vorhergehenden Ansprüche, wobei das Sicherungsseil (10) und der Einziehmechanismus (8) direkt fest miteinander verbunden sind.

12. Sicherheitsvorrichtung (1) nach einem der vorhergehenden Ansprüche, wobei eine Bremseinheit (32) vorgesehen ist, die ausgebildet ist, den Einziehmechanismus (8) beim Einziehen des Sicherungsseils (10) abzubremsen, wobei die Bremseinheit (32) mit dem Einziehmechanismus (8) derart gekoppelt ist, dass das Sicherungsseil (10) mit einer konstanten Geschwindigkeit einziehbar ist oder eingezogen wird.

13. Sicherheitsvorrichtung (1) nach Anspruch 12,
wobei die Bremseinheit (32) eine Federeinheit umfasst, wobei die Federeinheit in einem inaktiven Zustand der Bremseinheit (32) gesichert ist, und wobei die Federeinheit in einem aktiven Zustand der Bremseinheit (32) entsichert ist.

14. Sicherheitsvorrichtung (1) nach einem der vorhergehenden Ansprüche, wobei eine Verriegelungseinheit (34) vorgesehen ist, die zumindest einen Einzug-Stopp-Mechanismus (34.1) und/oder einen Auszug-Stopp-Mechanismus (34.2) umfasst.

15. Sicherungsvorrichtung (1) nach Anspruch 13,
wobei der Einzug-Stopp-Mechanismus (34.1) eingerichtet ist, das Sicherungsseil (10) in jeder beliebigen Ausziehposition zu sichern, und/oder der Auszug-Stopp-Mechanismus (34.2) eingerichtet ist, während der Arretierung des Schlosses (6) eine unbenutzte Seillänge des Sicherungsseils (10) gegen ein Herausziehen zu sichern.
